# EUROPÄISCHE PATENTANMELDUNG

(11) **EP 1 774 948 A1**
(43) Veröffentlichungstag der Anmeldung: **18.04.2007**
(21) Anmeldenummer: 06013177.8
(22) Anmeldetag: 27.06.2006
(51) Int. Cl.: A61H 15/00, A61H 15/02

(54) **Kosmetisches Behandlungsverfahren**

(30) Priorität: 15.10.2005 DE 102005049453
(71) Anmelder: Dr. Babor GmbH & Co. KG, 52078 Aachen (DE)
(72) Erfinder: Goertz, Maria-Theresia, 52146 Würselen (DE); Perau, Nicole, 52076 Aachen (DE); Drees, Helmut, Dr., 52066 Aachen (DE)
(74) Vertreter: Bauer, Dirk

(57) **Zusammenfassung**

Der vorliegenden Erfindung liegt ein kosmetisches Behandlungsverfahren bestehend aus einer Kombination von Massageeinheiten und Aufbringen von Pflegeprodukten zugrunde.

Die beruhigende und entspannende Wirkung von Massagen auf Körper und Geist erfreut sich in der Kosmetikbranche besonderer Beliebtheit. Es wird unterstellt, dass Massagen sogar die Schönheit positiv beeinflussen. Durch die Anregung der Durchblutung werden Hautfunktionen gestärkt und das Aussehen der Haut verbessert.

Aufgabe der vorliegenden Erfindung ist es, ein kosmetisches Behandlungsverfahren im Sinne der Erholung und der Erhaltung natürlicher Schönheit weiter zu optimieren. Das wird durch die Verwendung von Muscheln als Werkzeug bei der Massage erreicht.

## Beschreibung

**Einleitung** Die Erfindung betrifft ein kosmetisches Behandlungsverfahren bestehend aus einer Kombination von Massageeinheiten und Aufbringen von Pflegeprodukten.

Massagen werden seit Urzeiten als erfolgsversprechende Methode zur Linderung bis hin zur Behebung von Verspannungen eingesetzt. Beispielsweise sei hier das Gebrauchsmuster G 94 10 685.1 genannt, das ein Kissen gefüllt mit einer lockeren Schüttung von Kirschkernen offenbart, das leicht verformbar ist und wobei die Konturen der Kirschkerne ertastbar sind. Das Kissen entfaltet seine Massagewirkung dadurch, dass eine Körperpartie darauf lagert.

In der Medizin werden Massagen als Heilmethode eingesetzt, beispielsweise zur Bekämpfung von Kopfschmerzen oder Rückenleiden. In Phasen eines Wiederaufbaus von Muskeln, beispielsweise nach schweren Operationen oder langwierigen Heilphasen, werden begleitend Massagen angewendet. In der Welt des Profisports werden Massagen nicht nur als Heilmethode, sondern auch regelrecht als Trainingseinheit verstanden.

Schließlich finden Massagen ebenso Anwendung in der Kosmetikbranche. Die beruhigende und entspannende Wirkung auf Körper und Geist erfreut sich besonderer Beliebtheit. Es wird unterstellt, dass Massagen sogar die Schönheit positiv beeinflussen. Durch die Anregung der Durchblutung werden Hautfunktionen gestärkt und das Aussehen der Haut verbessert. Auch wird die Haut von Hornschüppchen befreit, was zu einem feineren und ebenmäßigeren Erscheinungsbild der Haut führt.

Ein Beispiel für die Anwendung von Massagen in der Kosmetikbranche geht aus der US 4,441,487 hervor, in der eine stationäre Vorrichtung zur Massage einer Handfläche beschrieben wird. Die Vorrichtung weist eine gewölbte, muschelförmige Auflagefläche aus Styropor oder aus einem thermoplastischen Material zur dortigen Positionierung der Hand auf, wobei sich im Inneren des die Auflagerfläche bildenden Körpers eine Apparatur zur Schwingungserregung der Auflagefläche befindet, durch die die Massage der Handfläche vollzogen wird. Weiterhin ist die Vorrichtung derart ausgebildet, dass die Fingerspitzen und Teile der Fingernägel auf einem mit einem erwärmten kosmetischen Mittel getränktem Schwamm aufliegen. Insbesondere soll eine Behandlung dieser Art die Fingernägel und die Nagelhaut für eine anschließende Maniküre geschmeidig machen.

Aus der DE 197 00 934 A1 geht ein Massage-Therapiegerät für eine Ganzkörpermassage hervor, das aus Roll- und Reibungskörpern besteht, die auf einem Schnurgerüst aufgereiht sind, wodurch das Gerät leicht und flexibel an jeweilige Körperformen anpassbar sein soll. Der bei der Reibung über den Körper entstehende Effekt der elektrostatischen Aufladung soll die Tiefenmassage verstärken, wobei als Material für die einzelnen Roll- und Reibungskörper Kunststoffe genannt werden. Die Enden des Massagegerätes können derart zusammengeführt und fixiert werden, dass das Gerät eine Wölbung aufweist, mit der Körperpartien massiert werden können.

Um die Anwendung von Massagen attraktiver zu gestalten, werden oftmals Hilfsmittel wie duftende Substanzen oder ein Erklingen von leiser Musik eingesetzt. Dies verstärkt den Effekt der Entspannung während, und zwangsläufig auch nach der Massage.

### Aufgabe

Aufgabe der vorliegenden Erfindung ist es, ein kosmetisches Behandlungsverfahren im Sinne der Erholung der massierten Person und der Erhaltung natürlicher Schönheit weiter zu optimieren.

### Lösung

Dies wird gemäß der Erfindung realisiert, indem bei der Massage Muscheln als Werkzeug eingesetzt werden.

Muscheln enthalten wohltuende Energie der Meere. Sie beruhigen den Körper und den Geist und lösen Spannungen. Überraschender Weise wurde festgestellt, dass durch den Kontakt zwischen den Muscheln und der Haut vorteilhafte kosmetische Effekte erreicht werden.

Vorzugsweise werden Tigerschnecken-Muscheln (Cypraea tigris), Jakobsmuscheln (Pecten jacobaeus) und Tonus-Schneckenmuscheln eingesetzt. Tigerschnecken-Muscheln sind fast runde Muscheln mit einer kühlen, glatten Oberfläche, die sich angenehm anfühlen. Hält man sie in den Händen, so führt das zu einer sensorischen Entspannung. Jakobsmuscheln sind flach gewölbte, fächerförmige Muscheln, die gut dazu geeignet sind, flach auf einer großen Fläche der Haut zu liegen. Tonus-Schneckenmuscheln sind schneckenförmige Muscheln mit edlem Perlmutt-Gewand.

Durch die Anwendung von Muscheln als Werkzeug bei der Massage wird eine Hebung der Stimmung hervorgerufen, wobei typischerweise positive Assoziationen bezüglich Urlaub und Natur erzeugt werden. Muscheln stehen sinngemäß eng in Verbindung mit Meer, Strand und Sonne, was die entspannende Wirkung der Massage begünstigt.

Muscheln eignen sich gut als Werkzeug für die Massage von Gesicht, Dekolleté, Nacken oder Rücken. Es ist einfach möglich verschiedene Massagebewegungen mit verschiedenen Effekten auszuführen, indem man die Größe der Muscheln variiert. Ebenso lassen sich Variationen der Massagebewegungen aufgrund des unsymmetrischen Aufbaus der Muscheln erzeugen. Je nach Belieben benutzt man die Unterseite, die Oberseite oder man führt abrollende Bewegungen aus.

Besonders vorteilhafte kosmetische Behandlungen wurden durch die folgenden Behandlungsschritte erzielt:
1. Nackenmassage
2. Positionieren von Muscheln an den Ohren
3. Das Halten von Muscheln in den Händen (der massierte Person)
4. Aufbringung eines Pflegeproduktes zur Reinigung von Gesicht, Hals und/oder Dekolleté
5. Aufbringung eines Pflegeproduktes zum Peeling von Gesicht, Hals und/oder Dekolleté
6. Einmassieren eines Pflegeproduktes auf Gesicht, Hals und/oder Dekolleté
7. Massage von Gesicht, Hals und/oder Dekolleté mit Hilfe von einer Muschel
8. Massage von Gesicht, Hals und/oder Dekolleté mit Hilfe von zwei Muscheln
9. Platzieren von Muscheln auf dem Körper
10. Aufbringung einer Maske
11. Aufbringung eines Augenfluids, einer Augencrème oder einer Augenlotion

Dabei ist es sinnvoll einzelne Behandlungsschritte an anderer Stelle zu wiederholen. Eine besonders vorteilhafte Reihenfolge der Behandlungsschritte ist nachfolgend aufgeführt:
1. Nackenmassage mit einer oder mehrerer Muscheln
2. Positionieren von Muscheln an den Ohren
3. Das Halten von Muscheln in den Händen (der massierten Person)
4. Aufbringung eines Pflegeproduktes zur Reinigung von Gesicht, Hals und/oder Dekolleté
5. Behandlung von Gesicht, Hals und/oder Dekolleté mit einem Pflegeprodukt zum Peeling
6. Füllung eines Pflegeproduktes in eine Muschel, die somit als Portionierer dient
7. tröpfchenweise Verteilung des Pflegeproduktes aus der Muschel und sanfte Verteilung mit den Fingerspitzen
8. Massage des Gesichtes mit Hilfe von einer Muschel durch kreisenden Massagebewegungen
9. Auftragen eines Pflegeproduktes auf Gesicht, Hals und/oder Dekolleté und Einarbeitung in die Haut
10. Massage des Gesichtes mit Hilfe von zwei Muscheln durch kreisenden Massagebewegungen und abrollenden Massagebewegungen
11. Massage des Halses und des Dekolletés mit Hilfe von zwei Muscheln durch kreisende Massagebewegungen und abrollenden Massagebewegungen
12. Platzierung von Muscheln auf Bauchnabel, Brustbein, Schultern und Gesicht
13. Auftragen einer Maske und Pflegeprodukten für die Augenpartien
14. Entfernung der Muscheln auf Bauchnabel, Brustbein, Schultern und Gesicht
15. Nackenmassage mit einer oder mehrerer Muscheln

Da es sich um ein kosmetisches Behandlungsverfahren handelt, ist die Verwendung von Körperpflegeprodukten, wie Reinigungsprodukte, Peelingprodukte, Konzentrate, Cremes, Masken, Augenfluids, Augencrèmes und Augenlotionen selbstverständlich.

### Ausführungsbeispiel

Mit dem folgenden Ausführungsbeispiel wird eine mögliche Reihenfolge der Behandlungsschritte vorgestellt und diese im Einzelnen erläutert.

In einem ersten Schritt wird eine Nackenmassage unter Zuhilfenahme von zwei Tigris-Muscheln ausgeführt. Die gewölbte Seite der Muscheln wird von oben nach unten entlang der Wirbelsäule gestrichen. Anschließend werden leichte Druckpunkte vom Nacken beginnend über den gesamten Kapuzenmuskel angesetzt.

Im zweiten Schritt werden der massierten Person die beiden Tigris-Muscheln an die Ohren gehalten, so dass diese ,in sich kehren kann' und Entspannung findet.

Im dritten Schritt werden der massierten Person die beiden Tigris-Muscheln in die Hände gelegt. Gleichzeitig wird eine Musik angestellt, die leise bis zum Ende der Kosmetikbehandlung im Hintergrund läuft.

Im vierten Schritt werden das Gesicht und das Dekolleté der massierten Person mit einem Pflegeprodukt zur Reinigung und anschließend mit einem Pflegeprodukt zum Peeling behandelt.

Im fünften Schritt wird ein Pflegeprodukt in eine Tigris-Muschel gegeben, die nun als Portionierer dient. Aus der Tigris-Muschel wird das Pflegeprodukt tröpfchenweise auf die jeweils zu massierende Fläche geträufelt. Das Pflegemittel wird mit den Fingerspitzen sanft verteilt.

Im sechsten Schritt wird die runde Seite der Tigris-Muschel zum Massieren verwendet, indem man mit kreisenden Bewegungen arbeitet. Begonnen wird mit der Mitte der Stirnpartie bis jeweils zu den Schläfen. Von der jeweiligen Schläfe führen kreisende Massagebewegungen mit der Tigris-Muschel bis vor das jeweilige Ohr. Nachdem das Pflegeprodukt auf die beiden Jochbeinbögen sanft mit den Fingerspitzen verteilt wurde, werden kreisende Massagebewegungen mit der Tigris-Muschel von dem jeweiligen Auge bis vor das jeweilige Ohr, entlang des äußeren Jochbeinbogens, ausgeführt. Daran schließen kreisende Massagebewegungen ausgehend vom Nasenrücken über das Jochbein in Richtung Kieferleiste (nacheinander auf beiden Seiten) an. Danach wird mit Massagebewegungen die Nasiolabialfalte ausgearbeitet. Das geschieht von oben nach unten in Richtung Kieferleiste. Anschließend wird um die Mundpartie in Richtung der Kieferleiste massiert.

Im siebten Schritt wird das Pflegeprodukt auf Gesicht, Hals und Dekolleté aufgetragen und in die Haut eingearbeitet.

Im Schritt acht wird die Muschelmassage mit zwei Tigris-Muscheln gleichzeitig ausgeführt. Zunächst wir ein Pflegeprodukt auf die Haut aufgetragen. Dann folgen die Massagebewegungen in der gleichen Reihenfolge wie in Schritt sechs, mit dem Unterschied, dass sie auf beiden Seiten gleichzeitig erfolgen. Nach jeder einzelnen Massagebewegung aus Schritt sechs wird mit beiden Tigris-Muscheln eine abrollende Bewegung ausgeführt, entsprechend der vorherigen Massagebewegung. Die abrollende Bewegung wird erreicht, indem man die Tigris-Muscheln so anhebt, dass die Muscheln nur noch mit den äußeren Punkten der schmalen Seite Kontakt mit der Haut der massierten Person haben. Dann werden die Muscheln langsam über den gewölbten Muschelrücken abgerollt, bis die Tigris-Muscheln mit dem entgegen gesetzten Außenpunkt Kontakt zur Haut haben.
Anschließend werden Hals und Dekolleté ebenso mit den beiden Tigris-Muscheln massiert, erst mit kreisenden Bewegungen, dann mit abrollenden Bewegungen.

Im Schritt neun wird eine Tigris-Muschel unter dem Bauchnabel platziert und eine andere Tigris-Muschel auf dem Brustbein. Im Gesicht wird eine Maske aufgetragen. Es wird eine Augencrème auf die Augenbrauen aufgetragen, und ein Augenfluid um die Augen eingeklopft. Auf die Wimpern werden jeweils Watte-Pads gelegt, auf die eine Augenlotion aufgetragen wurde. Dann werden zwei kleine Jakobs-Muscheln auf die Augen gelegt und eine Tonus-Schneckenmuschel auf der Mitte der Stim. Auf die Schultergelenke werden zwei große Jakobsmuscheln gelegt.

Im zehnten Schritt werden die Muscheln von oben nach unten wieder abgenommen und die Maske entfernt.

Die Muschel-Massagen-Behandlung endet (Schritt 11) mit einer Nackenmassage wie in Schritt eins beschrieben.

## Patentansprüche

1. Kosmetisches Behandlungsverfahren bestehend aus einer Kombination von Massageeinheiten und Aufbringen von Pflegeprodukten
**dadurch gekennzeichnet, dass**
bei der Massage Muscheln als Werkzeug eingesetzt werden.

2. Kosmetisches Behandlungsverfahren nach Anspruch 1
**dadurch gekennzeichnet, dass**
es sich bei den Muscheln um Tigerschnecken-Muscheln, Jakobsmuscheln und/oder Tonus-Schneckenmuscheln handelt.

3. Kosmetisches Behandlungsverfahren nach Anspruch 1 und/oder 2
**dadurch gekennzeichnet, dass**
die es sich bei den Körperregionen, in denen die Massage angewendet wird, um Gesicht, Dekolleté, Nacken und/oder Rücken handelt.

4. Kosmetisches Behandlungsverfahren nach mindestens einem der Ansprüche 1 bis 3
**dadurch gekennzeichnet, dass**
es mindestens einen der folgenden Behandlungsschritte beinhaltet:
1. Nackenmassage
2. Positionieren von Muscheln an den Ohren
3. Das Halten von Muscheln in den Händen (massierte Person)
4. Aufbringung eines Pflegeproduktes zur Reinigung von Gesicht, Hals und/oder Dekolleté
5. Aufbringung eines Pflegeproduktes zum Peeling von Gesicht, Hals und/oder Dekolleté
6. Einmassieren eines Pflegeproduktes auf Gesicht, Hals und/oder Dekolleté
7. Massage von Gesicht, Hals und/oder Dekolleté mit Hilfe von einer Muschel
8. Massage von Gesicht, Hals und/oder Dekolleté mit Hilfe von zwei Muscheln
9. Platzieren von Muscheln auf dem Körper
10. Aufbringung einer Maske
11. Aufbringung eines Augenfluids, einer Augencrème oder einer Augenlotion

5. Kosmetisches Behandlungsverfahren nach mindestens einem der Ansprüche 1 bis 4
**dadurch gekennzeichnet, dass**
die Behandlungsschritte in der folgenden Reihenfolge ausgeführt werden:
1. Nackenmassage mit einer oder mehrerer Muscheln
2. Positionieren von Muscheln an den Ohren
3. Das Halten von Muscheln in den Händen (der massierten Person)
4. Aufbringung eines Pflegeproduktes zur Reinigung von Gesicht, Hals und/oder Dekolleté
5. Behandlung von Gesicht, Hals und/oder Dekolleté mit einem Pflegeprodukt zum Peeling
6. Füllung eines Pflegeproduktes in eine Muschel, die somit als Portionierer dient
7. tröpfchenweise Verteilung des Pflegeproduktes aus der Muschel und sanfte Verteilung mit den Fingerspitzen
8. Massage des Gesichtes mit Hilfe von einer Muschel durch kreisenden Massagebewegungen
9. Auftragen eines Pflegeproduktes auf Gesicht, Hals und Dekolleté und Einarbeitung in die Haut
10. Massage des Gesichtes mit Hilfe von zwei Muscheln durch kreisenden Massagebewegungen und abrollenden Massagebewegungen
11. Massage des Halses und des Dekolletés mit Hilfe von zwei Muscheln durch kreisende Massagebewegungen und abrollenden Massagebewegungen
12. Platzierung von Muscheln auf Bauchnabel, Brustbein, Schultern und Gesicht
13.Auftragen einer Maske und Pflegeprodukten für die Augenpartien
14. Entfernung der Muscheln auf Bauchnabel, Brustbein, Schultern und Gesicht
15. Nackenmassage mit einer oder mehrerer Muscheln

6. Kosmetisches Behandlungsverfahren nach mindestens einem der Ansprüche 1 bis 5
**dadurch gekennzeichnet, dass**
es sich bei den Körperpflegeprodukten um Reinigungsprodukte, Peelingprodukte, Konzentrate, Cremes, Masken, Augenfluids, Augencrèmes und/oder Augenlotionen handelt
